# EUROPÄISCHE PATENTSCHRIFT

(11) **EP 0 654 644 B1**
(45) Veröffentlichungstag und Bekanntmachung des Hinweises auf die Patenterteilung: **14.04.1999**
(21) Anmeldenummer: 94115347.0
(22) Anmeldetag: 29.09.1994
(51) Int. Cl.: F27B 17/00, F27D 3/12

(54) **Anordnung zum Brennen von Keramik oder dergleichen Brenngut**
Apparatus for firing ceramics or similar ware
Dispositif pour la cuisson de produits céramiques ou analogue

(30) Priorität: 22.11.1993 DE 4339730
(43) Veröffentlichungstag der Anmeldung: 24.05.1995
(73) Patentinhaber: EISENMANN MASCHINENBAU KG (Komplementär: EISENMANN-Stiftung), D-71032 Böblingen (DE)
(72) Erfinder: Schwerer, Peter, D-71083 Herrenberg (DE)
(74) Vertreter: Fürst, Siegfried

(56) Entgegenhaltungen:
- EP-A- 0 600 386
- DE-C- 112 648
- DE-C- 3 232 294
- GB-A- P7 633
- NL-A- 7 006 959
- US-A- 2 869 856
- US-A- 5 094 431

## Beschreibung

Die Erfindung betrifft eine Anordnung zum Brennen von Keramik oder dergleichen Brenngut nach dem Oberbegriff des Anspruches 1.

Eine derartige Anordnung ist aus der DE-A-112 648 bekannt. Diese Druckschrift zeigt einen Herdwagenofen, der zum Brennen von Keramik oder ähnlichem eingesetzt wird. Zum Beschicken bzw. Entleeren des Ofens wird ein Herdwagen in den Ofen ein- bzw. ausgefahren. Der Herdwagen trägt den Boden des Ofens, auf dem sich das Brenngut befindet. Der Herdwagen ist mit einem Hebemechanismus zur Höhenverstellung des Ofenbodens ausgestattet. Zum Beschicken fährt der Herdwagen mit angehobenem Ofenboden in den Ofen ein und senkt den Boden auf einen innenliegenden Rand an den Ofenseitenwänden ab. Zum Entleeren wird der Ofenboden angehoben, so daß der Herdwagen ungehindert aus dem Ofen herausfahren kann. Aus dieser Druckschrift geht nicht hervor, wie ein Wechsel der Brenncharge möglichst effizient vorgenommen werden kann, so daß der Wärmeverlust bei einem Besatzwechsel des Ofens gering gehalten ist.

Der Erfindung liegt die Aufgabe zugrunde, eine mit verringertem Energieverlust arbeitende und mit geringem technisch-ökonomischen Aufwand herstellbare Anordnung zum Brennen von Keramik auszubilden, die als System-Baustein in eine Fertigungslinie für Keramikteile oder dergleichen integrierbar ist.

Diese Aufgabe wird erfindungsgemäß mit den Merkmalen des Anspruches 1 gelöst.

Die erfindungsgemäß Anordnung ermöglicht einen modernen Ofenbau, der im Fertigungsprozeß einen geringeren Energieverbrauch, kurze Handlingszeiten, einen großen Brenngut-Durchsatz, einen zügigen Materialfluß und einen geringeren technisch-ökonomischen Aufwand beim Bau dieser Öfen garantiert.

Im folgenden wird die Erfindung anhand von Ausführungsbeispielen, die in Zeichnungen schematisiert dargestellt sind, näher erläutert. Es zeigen:
- Fig. 1: einen Herdwagenofen im Längsschnitt,
- Fig. 2: eine in der Linie A-A geschnittene Ansicht von Fig. 1,
- Fig. 3: die Anordnung zur Durchführung des Verfahrens,
- Fig. 3a: eine Frontansicht auf eine Rampe vom Ofen aus und die
- Fig. 4-4b: eine erfindungsgemäße Anordnung unter Verwendung eines Herdwagenofens mit bodenseitigem Abgasabzug.

Unter Heranziehung der Figuren 1 - 3a wird nun erst einmal das grundsätzlich Neue der Anordnung beschrieben.
Die mit Brenngut beladenen Brennregale 13 werden auf einer dem Ofen 1 vorgelagerten Rampe 16 zu einer Brenncharge zusammengestellt. Das dieser Rampe 16 zugewandte Ofentor 2 des Ofen 1 öffnet hier durch seitliche Verschiebung die Brennkammer la, wobei zuvor der Ofenboden 6 etwas angehoben wurde.
Danach fährt der den Ofenboden 6 tragende Herdwagen 8 unter die Rampe 16, übernimmt hier 16 die Charge von Brennregalen 13 mittels einem auf der Oberseite des Ofenbodens 6 vorgesehenen Distanzgestelles 12, welches 12 mitsamt dem Ofenboden 6 entsprechend angehoben wird, und fährt dann zurück in die Brennkammer la. Das Ofentor 2 wird nun unverzüglich an den Ofen 2 herangeschoben und der Ofenboden 6 mit den darauf befindlichen Brennregalen 13 abgesenkt; anschließend erfolgt der Brennvorgang.
Nach dem Brennvorgang wird der Ofenboden 6 wieder angehoben, das gegenüberliegende Ofentor 3 geöffnet und der Herdwagen 8 fährt nun zur Rampe 19, auf der die Brennregale 13 mit dem gebrannten Brenngut abgestellt werden. Unverzüglich nach dem Abstellen der gebrannten Charge fährt der Herdwagen 8 durch die Brennkammer la hindurch zur Rampe 16, um dort eine neue Brenncharge aufzunehmen und plaziert diese in vorher beschriebener Weise in der Brennkammer. Die Ofentore 2 und 3 werden bei diesem Arbeitsschritt des Be- und Entladens, dem Besatzwechsel, für das Ein- und Ausfahren des Herdwagen 8 entsprechend geöffnet und geschlossen.

Es ist auch im Sinne der Erfindung, die Ofentore 2 und 3 bei herausgefahrenem Herdwagen 8 zwischenzeitlich wieder zu schließen, wobei diese Verfahrensweise unter dem Blickfeld der Dimensionierung des Gesamt-Brennsystems wahlweise angewendet werden kann. Zur Führung des Herdwagens 8 verläuft eine Herdwagenführung 15 von der Rampe 16 unter den Ofen 1 hindurch bis zur Rampe 19.
Zur Höhenverstellung des auf dem Herdwagen 8 angeordneten Ofenbodens 6 ist zwischen dem Unterteil 9 und dem Oberteil 10 des Herdwagens 8 mindestens eine Hubeinheit 11 vorgesehen.
In einer Weiterbildung der Erfindung ist das Oberteil 10 des Herdwagens 8 gleichzeitig als Ofenboden 6 ausgebildet.

Damit eine zugluftfreie Abdichtung der Brennkammer la gegeben ist, sind die Ofentore 2 und 3, die Ofenseitenwände 17 und 18 und der Ofenboden 6 sowie der später näher beschriebene weitere Ofenboden 22 mit aufeinander abgestimmten profilierten Rändern 2a bzw. 3a, 17a, 18a versehen und die beiden Ofenböden 6 und 22 weisen jeweils einen umlaufenden, nach unten gerichteten Rand 7 auf.
Durch diese neuartige Dichtmethode der Herdwagenöfen entfallen aufwendige Konstruktionen wie Sandrinnen und zwischengelagerte Dichtprofile (-balken); beim Öffnen des Ofenbodens zur Unterstützung der Kühl phase kann durch den auftretenden Luftstrom kein Sand mitgerissen werden und weiterhin ist der Kühlprozeß definierter beeinflußbar.

Zur Entfeinerung von Fertigungstoleranzen ist die Einlage eines vorzugsweise am Ofenboden 6 bzw. 22 befestigten, unprofilierten Dichtmaterials zwischen den Rändern 2a, 3a, 17a, 18a und 7 möglich. Das Gewicht des Ofenbodens 6 bewirkt ein luftdichtes Schließen.

Die Fig. 4 - 4b zeigen in geschnittenen Ansichten die Ausstattung eines Ofen 1 mit bodenseitigen Abgasabzügen 21, die gleichzeitig mit dem Absenken des die Brennkammer la schließenden Ofenbodens 6 formschlüssig an die Abgasfüchse 23 anschließen.

Die in den Fig. 1 - 3a dargestellte Ausführungsvariante des Ofen 1 ist dagegen mit in der Ofendecke 4 vorgesehenen Abgasabzügen 5 versehen.

In einer nicht dargestellten Weiterbildung der Erfindung wird die die gebrannte Charge zwischenzeitlich lagernde Rampe 19 neben der bereitstellenden Rampe 16 angeordnet und die Rampe 16 bzw. 19 jeweils wechselnd über der Herdwagenführung 15 positioniert. Die Anwendung dieser Ausgestaltungsvariante ist von der kundenbezogenen, gesamten baulichen Anlagenkonzeption abhängig.

Eine weitere Ausgestaltung des erfinderischen Grundgedankens besteht darin, in Abhängigkeit von Größe und Form des Brenngutes die Brennregale mit höhenverstellbaren Regalböden auszustatten und unter Beachtung des Gesamtgewichtes der Brenncharge mehrere Hubeinheiten am Herdwagen 8 vorzusehen und im Bedarfsfall zusätzlich den Ofenboden 6 bzw. 22 in mehrere Segmente zu unterteilen.

Darüber hinaus ist durch das beschriebene neuartige Brennverfahren und der zugeordneten Anordnung mit den besagten Weiterbildungen die beste Voraussetzung gegeben, einen derartig gestalteten Fertigungsabschnitt - Brennen - teil- oder vollautomatisiert aufzubauen und zudem einen solchen Brenn-Fertigungsabschnitt in eine zumindest teilweise automatisierte Fertigungsstraße für Keramikteile o. dgl. Produkte zu integrieren.

Ein positiver Effekt anderer Art besteht nun noch darin, den ohnehin vorgesehenen Arbeitstakt - Heben des Ofenbodens 6 bzw. 22 - in den zum Brennvorgang gehörigen Arbeitstakt - Abkühlen - einzubinden oder auch darin, die Brennregale 13 innerhalb der gesamten Fertigungsstraße einzusetzen, wodurch das Umlagern des Brenngutes vor und nach dem Brennen entfällt.

### Bezugszeichenverzeichnis

- 1: Ofen
- 1a: Brennkammer
- 2: Ofentor
- 2a: Profilierter Rand
- 3: Ofentor
- 3a: profilierter Rand
- 4: Ofendecke
- 5: Abgasabzug
- 6: Ofenboden
- 7: profilierter Ofenbodenrand
- 8: Herdwagen
- 9: Unterteil
- 10: Oberteil
- 11: Hubeinheit
- 12: Distanzgestell
- 13: Brennregal
- 14: Brennregalboden
- 15: Herdwagenführung
- 16: Rampe
- 17: Ofenseitenwand
- 17a: profilierter Rand
- 18: Ofenseitenwand
- 18a: profilierter Rand
- 19: Rampe
- 20: Ofendecke
- 21: Abgasabzug
- 22: Ofenboden
- 23: Abgasfuchs

## Patentansprüche

1. Anordnung zum Brennen von Keramik oder dergleichen Brenngut, mit einem Herdwagenofen (1), dessen Ofenboden (6, 22) an einen verfahrbaren Herdwagen (8) gekoppelt ist, welcher ein höhenverstellbares Oberteil (10) aufweist, wobei der Ofenboden (6, 22) auf einen Rand (17a, 18a) an den Ofenseitenwänden (17, 18) aufsetzbar ist,
**dadurch gekennzeichnet,**
daß der Ofen (1) mindestens an einer seiner Stirnseiten ein Ofentor (2) aufweist und bodenseitig die Ofenseitenwände (17, 18), das Ofentor (2) sowie der Ofenboden (6, 22) selbst mit aufeinander abgestimmten profilierten, umlaufend abgedichteten Randbereichen versehen sind,
daß der Ofenboden (6, 22) an seiner der Brennkammer (1a) des Ofens (1) zugewandten oberen Fläche zur Aufnahme von mindestens einem Brennregal (13) ausgestaltet ist, wobei zwischen Ofenboden (6, 22) und den Brennregalen (13) ein Distanzgestell (12) vorgesehen ist,
und daß dem Ofen (1) Rampen (16, 19) vor- bzw. nachliegend zugeordnet sind, die auf den verfahrbaren und höhenverstellbaren Herdwagen (8) abgestimmt und zur zeitweiligen Aufnahme der Brennregale ausgebildet sind.

2. Anordnung nach Anspruch 1,
**dadurch gekennzeichnet**,
daß der Ofenboden (6, 22) gleichzeitig das Oberteil (10) des Herdwagens (8) ist.

3. Anordnung nach Anspruch 1 oder 2,
**dadurch gekennzeichnet,**
daß der Ofenboden (6, 22) mit Abgasabzügen (21) ausgestattet ist, die mit im Gebäudeboden befindlichen Abgasfüchsen (23) abschließen.

4. Anordnung nach einem der Ansprüche 1 bis 3,
**dadurch gekennzeichnet,**
daß der Ofenboden (6, 22) und/oder der Herdwagen (8) sowie die zugehörige Hubeinheit wegen des zu tragenden Gewichtes an Brenngut aus mehreren Segmenten besteht.

## Claims

1. Arrangement for the combustion of ceramic or like combustible material, with a hearth carriage furnace (1), the furnace base (6, 22) of which is coupled to a movable hearth carriage (8), which has an upper part (10) adjustable in height, wherein the furnace base (6, 22) is placeable on an edge (17a, 17b) at the furnace side walls (17, 18), characterised in that the furnace (1) has a furnace door (2) at at least one of its end faces, and at the base side the furnace side walls (17, 18), the fumace door (2) and the fumace base (6, 22) itself are provided with mutually matched, profiled, edge regions sealed around, that the furnace base (6, 22) is designed at its upper surface facing the combustion chamber (1a) of the fumace (1) for reception of at least one combustion shelf (13), wherein a spacer frame (12) is provided between fumace base (6, 22) and the combustion shelves (13) and that the furnace (1) is associated with ramps (16, 19) disposed in front and behind, which are matched to the movable and height-adjustable hearth carriage (8) and are constructed for temporary reception of the combustion shelves.

2. Arrangement according to claim 1, characterised in that the furnace base (6, 22) is at the same time the upper part (10) of the hearth carriage (8).

3. Arrangement according to claim 1 or 2, characterised in that the furnace base (6, 22) is equipped with exhaust gas flues (21), which close off with exhaust gas flue ducts (23) disposed in the building floor.

4. Arrangement according to one of claims 1 to 3, characterised in that the furnace base (6, 22) and/or the carriage (8) as well as the associated stroke unit consist of several segments due to the weight of combustible material to be borne.

## Revendications

1. Installation pour la cuisson de la céramique ou d'un combustible similaire, avec un four à sole mobile (1), dont le fond de four (6, 22) est couplé à une sole mobile (8) pouvant être déplacée, qui comporte une partie supérieure (10) pouvant être réglée en hauteur, le fond de four (6, 22) pouvant ce faisant être posé sur un bord (17a, 18a) formé dans les parois latérales du four (17, 18),
caractérisée en ce que le four (1) comporte au moins sur l'un de ses côtés avant une porte de four (2), et en ce que, côté fond, les parois latérales du four (17, 18), la porte de four (2), ainsi que le fond du four (6, 22) lui-même sont dotés de zones de bord profilées, calfeutrées en périphérie et adaptées les unes aux autres,
en ce que le fond de four (6, 22) est conçu au niveau de sa surface supérieure orientée vers la chambre de combustion (la) du four (1) pour recevoir au moins un rayonnage de combustion (13), un support d'écartement (12) étant prévu entre le fond de four (6, 22) et les rayonnages de combustion (13),
et en ce qu'il est associé des rampes (16, 19) au four (1) qui sont disposées avant ou à la suite, qui sont adaptées à la sole mobile (8) pouvant être déplacée et réglable en hauteur, et qui sont conçues pour recevoir temporairement les rayonnages de combustion.

2. Installation selon la revendication 1, caractérisée en ce que le fond de four (6, 22) constitue simultanément la partie supérieure (10) de la sole mobile (8).

3. Installation selon la revendication 1 ou 2, caractérisée en ce que le fond de four (6, 22) est doté d'évents d'échappement des gaz (21), qui se terminent par des canaux d'échappement des gaz (23) logés dans le fond de la construction.

4. Installation selon l'une des revendications 1 à 3, caractérisée en ce que le fond de four (6, 22) et/ou la sole mobile (8), ainsi que l'unité de levage associée, se compose(nt) de plusieurs segments en raison de la masse de combustible à supporter.
